# FASCICULE DE BREVET EUROPEEN

(11) **EP 0 380 417 B1**
(45) Date de publication et mention de la délivrance du brevet: **26.04.1995**
(21) Numéro de dépôt: 90400211.0
(22) Date de dépôt: 24.01.1990
(51) Int. Cl.: H05B 3/06

(54) **Connecteur électrique pour élément chauffant**
Elektrischer Anschluss für ein Heizelement
Electrical connector for a heating element

(30) Priorité: 27.01.1989 FR 8901017
(43) Date de publication de la demande: 01.08.1990
(62) Demande divisionnaire de: 94116116.8
(73) Titulaire: SEB S.A., 69130 Ecully (FR)
(72) Inventeur: Eisenberg, Roger, F-57157 Marly (FR)

(56) Documents cités:
- FR-A- 403 305
- FR-A- 2 592 264
- GB-A- 1 267 151
- US-A- 1 538 972

## Description

La présente invention concerne un système de connexion électrique pour élémemt chauffant électrique, le système comprenant un connecteur électrique comportant des moyens pour le fixer à une extrémité dudit élément chauffant et pour le connecter à un conducteur d'alimentation électrique.

De tels éléments chauffants équipent notamment des grille-pain.

Ces éléments chauffants comprennent généralement un barreau ou tube en matière électriquement isolante autour duquel est enroulé hélicoïdalement un fil résistif chauffant.

Ce fil résistif chauffant est porté à très haute température lorsqu'il est alimenté en courant électrique.

Le raccordement mécanique et électrique entre l'extrémité de l'élément chauffant et le conducteur d'alimentation électrique pose des difficultés techniques du fait précisément de la haute température à laquelle est portée le fil résistif chauffant.

Il faut en effet que ce raccordement résiste à cette haute température, de sorte que la liaison mécanique et électrique avec l'élément chauffant reste intacte, même après une multitude de cycles de chauffage et de refroidissement.

Le document FR-A- 2 592 264 décrit un système de connexion électrique pour un élément chauffant électrique, le système comprenant un connecteur électrique comportant des moyens pour le fixer à une extrémité dudit élément chauffant et pour le connecter à un conducteur d'alimentation électrique, ce connecteur étant constitué d'une feuille de métal découpée présentant des créneaux, cette feuille étant roulée autour d'un axe correspondant à celui de l'élément chauffant, la partie de la feuille présentant des créneaux étant prolongée par une partie en forme de languette roulée autour de l'axe précité.

Néanmoins, cet élément chauffant n'est adapté qu'à certains types de dispositifs chauffants. De plus, il ne permet pas un montage et un démontage faciles du connecteur et la fixation des différentes pièces entre elles n'est pas suffisamment fiable pour convenir à certains appareils.

Le document FR-A- 403 305 décrit un élément chauffant pourvu d'une partie en U destinée à recevoir une surface cylindrique pleine. Cependant il produit un échange thermique par air insuffisant.

Le document GB-A- 1 267 151 décrit un élément chauffant constitué d'un tube en matière isolante autour duquel est enroulé un fil résistif, mais dont le connecteur produit lui aussi un échange thermique insuffisant.

Le but de la présente invention est de créer un système de connexion électrique qui pallie ces désavantages tout en étant d'un coût de fabrication peu onéreux compatible avec une production en très grande série.

Selon l'invention, le système de connexion est caractérisé en ce que la partie en forme de languette du connecteur électrique est emboîtée sur l'une des extrémités d'un tube dudit élément chauffant et en ce que le conducteur d'alimentation électrique est constitué par une lame métallique découpée présentant deux languettes découpées, repliées et recourbées l'une vers l'autre de façon à définir entre elles une forme en U dont le fond a une surface sensiblement cylindrique adaptée à celle définie par la partie présentant les créneaux afin que cette dernière puisse être directement connectée par emboîtement au conducteur d'alimentation.

Cette configuration du système de connexion permet de réaliser un échange thermique efficace entre le connecteur et l'air environnant de sorte qu'on évite tout échauffement excessif susceptible d'altérer la liaison mécanique et électrique entre le connecteur et l'élément chauffant.

Le fait que la feuille découpée soit roulée confère au connecteur une excellente rigidité mécanique et facilite la liaison mécanique et électrique entre ce connecteur et l'élément chauffant ainsi que le conducteur d'alimentation électrique.

La partie en forme de languette facilite la fixation du connecteur sur l'extrémité de l'élément chauffant.

Des configurations avantageuses sont données par les revendications dépendantes.

D'autres particularités et avantages de l'invention apparaîtront encore dans la description ci-après.

Aux dessins annexés donnés à titre d'exemples non limitatifs :
- la figure 1 est une vue en perspective d'un connecteur électrique selon l'invention et du conducteur électrique qui lui est associé,
- la figure 2 est une vue de côté du connecteur,
- la figure 3 est une vue en bout selon la flèche F de la figure 2,
- la figure 4 est une vue en plan de la feuille métallique découpée plane à partir de laquelle est réalisé le connecteur,
- la figure 5 est une vue suivant l'axe du connecteur lorsqu'il est fixé à la lame conductrice,
- la figure 6 est une vue en coupe longitudinale partielle d'un élément chauffant auquel est fixé le connecteur.

Dans la réalisation des figures annexées, le connecteur électrique 1 pour l'élément chauffant 2 est constitué d'une feuille de métal découpée présentant des créneaux 3, 4, 5, 6, 7 (voir figure 4). Cette feuille découpée est roulée autour d'un axe X-X′ (voir figures 1 et 2) destiné à correspondre à celui de l'élément chauffant 2.

On voit notamment sur les figures 1 à 4, que la partie 8 de la feuille présentant des créneaux 3, 4, 5, 6, 7 est prolongée par une partie en forme de languette 9 roulée autour de l'axe X-X′ précité et destinée à coiffer l'extrémité 2a de l'élément chauffant 2, comme indiqué sur la figure 6.

Comme indiqué sur la figure 4, les créneaux 3, 4, 5, 6, 7 et la languette 9 s'étendent, avant roulage de la feuille, perpendiculairement à l'axe X-X′ autour duquel la feuille découpée est ensuite roulée.

On voit également notamment sur cette figure 4 que la partie formant languette 9 est reliée à la partie 8 présentant des créneaux 3, 4, 5, 6, 7 par une patte 10 dont la largeur mesurée dans la direction de la longueur de la languette 9 est inférieure à la hauteur des créneaux 3, 4, 5, 6, 7.

Par ailleurs, les dimensions de la feuille découpée sont telles que lorsqu'elle est roulée autour dudit axe X-X′, les extrémités opposées de la languette 9 et les sommets opposés des créneaux 3, 4, 5, 6, 7 sont presque en contact (voir les figures 1 et 3).

La feuille à partir de laquelle est réalisé le connecteur selon l'invention est de préférence en métal ou alliage bon conducteur de la chaleur et de l'électricité et ayant une certaine élasticité tel que le laiton.

Les figures 1 et 5 montrent que le connecteur 1 est associé à un conducteur d'alimentation électrique constitué par une lame métallique découpée 11 de même nature que le connecteur 1. Cette lame 11 présente deux languettes découpées 12, 13 repliées et recourbées l'une vers l'autre de façon à définir entre elles une surface sensiblement cylindrique 14a (voir figure 5) adaptée à celle définie par la partie roulée 8 présentant les créneaux du connecteur 1.

On voit également sur les figures 1 et 5 que les extrémités des languettes 12, 13 présentent une partie repliée vers l'extérieur 12a, 13a de façon à faciliter la fixation de la partie 8 présentant les créneaux du connecteur 1, par emboîtement de celle-ci entre les deux languettes 12, 13, dans le sens de la flèche F₁ représentée sur la figure 1.

Cette forme est connue sous le nom de "lyre".

Par ailleurs, la partie 11a de la lame 11 adjacente aux deux languettes 12, 13 présente une courbure dont la convexité est dirigée à l'opposé des languettes 12, 13 et qui suit sensiblement la courbure de ces languettes 12, 13. Ainsi, lorsque la partie 8 du connecteur 1 est encliquetée entre les languettes 12, 13, le profil de celles-ci ainsi que la partie 11a de la lame située entre ces dernières épouse parfaitement le contour cylindrique de la partie 8 du connecteur.

Sur la figure 6, le connecteur 1 est fixé à l'une des extrémités 2a d'un élément chauffant 2 comprenant un tube 14 en matière électriquement isolante telle que de la stéatite, autour duquel est enroulé hélicoïdalement un fil résistif chauffant 15.

On voit sur cette figure, que la partie formant languette 9 roulée autour de l'axe X-X′ est emboîtée sur l'extrémité 2a du tube 14 et que le fil résistif 15 est enroulé autour de la partie 9 formant languette selon des spires 15a plus serrées que sur le reste du tube 14. Cette extrémité à spires resserrées 15a du fil résistif 15 est fixée sur la partie 9 par soudage.

Par ailleurs, un capuchon 16 en matière isolante est fixé autour de la partie 9 formant languette et de la partie à spires resserrées 15a du fil résistif et en partie autour de la partie 8 présentant des créneaux.

Les principaux avantages techniques du connecteur électrique que l'on vient de décrire sont les suivants :

Tout d'abord, les créneaux 3, 4, 5, 6, 7 de la partie roulée 8 du connecteur définissent entre eux des ouvertures par lesquelles l'air peut circuler. Cette circulation d'air assure un refroidissement de l'ensemble du connecteur 1, de sorte que celui-ci ne risque pas de s'échauffer excessivement du fait de son contact direct avec le fil chauffant 15.

Par ailleurs, grâce à ce refroidissement les dilatations et contractions thermiques subies par le connecteur 1 à la suite d'une multitude de cycles d'échauffement et de refroidissement ne risquent pas d'affecter les propriétés mécaniques du connecteur de sorte qu une parfaite liaison mécanique et une excellente liaison électrique entre le connecteur 1 et le fil chauffant 15 sont maintenues pendant une très longue durée de service.

D'autre part, la fabrication du connecteur 1 est extrêmement simple puisqu'elle est réalisée par simple découpage et roulage d'une feuille métallique qui sont aisément automatisables.

En outre, le montage du connecteur 1 sur l'élément chauffant 2 est également simple et automatisable, puisqu'il consiste simplement en un emboîtement suivant l'axe X-X′.

Bien entendu, l'invention n'est pas limitée à l'exemple de réalisation que l'on vient de décrire et on peut apporter à celui-ci de nombreuses modifications sans sortir du cadre de l'invention.

## Revendications

1. Système de connexion électrique pour élément chauffant électrique (2), le système comprenant un connecteur électrique (1) comportant des moyens pour le fixer à une extrémité (2a) dudit élément chauffant (2) et pour le connecter à un conducteur d'alimentation électrique (11), ce connecteur étant constitué d'une feuille de métal découpée présentant des créneaux (3, 4, 5, 6, 7), cette feuille étant roulée autour d'un axe (X-X′) correspondant à celui de l'élément chauffant (2), la partie (8) de la feuille présentant les créneaux (3, 4, 5, 6, 7) étant prolongée par une partie en forme de languette (9) roulée autour de l'axe (X-X′) précité, caractérisé en ce que la partie en forme de languette (9) du connecteur électrique (1) est emboîtée sur l'une (2a) des extrémités d'un tube (14) dudit élément chauffant (2) et en ce que le conducteur d'alimentation électrique (11) est constitué par une lame métallique découpée (11) présentant deux languettes (12, 13) découpées, repliées et recourbées l'une vers l'autre de façon à définir entre elles une forme en U dont le fond a une surface sensiblement cylindrique (14a) adaptée à celle définie par la partie (8) présentant les créneaux (3, 4, 5, 6, 7) afin que cette dernière puisse être directement connectée par emboîtement au conducteur d'alimentation (11).

2. Système conforme à la revendication 1, caractérisé en ce que les créneaux (3, 4, 5, 6, 7) et la partie en forme de languette (9) s'étendent, avant roulage de la feuille, perpendiculairement à l'axe (X-X′) autour duquel la feuille découpée est ensuite roulée.

3. Système conforme à l'une des revendications 1 ou 2, caractérisé en ce que la partie en forme de languette (9) est reliée à la partie présentant des créneaux par une patte (10) dont la largeur mesurée dans la direction de la longueur de la partie en forme de languette (9) est inférieure à la hauteur des créneaux.

4. Système conforme à l'une des revendications 1 à 3, caractérisé en ce que les dimensions de la feuille découpée sont telles que lorsqu'elle est roulée autour dudit axe (X-X′), les extrémités opposées de la partie en forme de languette (9) et les sommets opposés des créneaux (3, 4, 5, 6, 7) sont presque en contact.

5. Système conforme à l'une des revendications 1 à 4 caractérisé en ce que les extrémités des languettes (12, 13) de la lame (11) présentent une partie repliée (12a, 13a) vers l'extérieur de façon à faciliter la fixation de la partie (8) présentant les créneaux du connecteur, par emboîtement de celle-ci entre les deux languettes (12, 13).

6. Système conforme à l'une des revendications 1 à 5 caractérisé en ce que la partie (11a) de la lame adjacente aux deux languettes (12, 13) présente une courbure dont la convexité est dirigée à l'opposé des languettes (12, 13) et qui suit sensiblement la courbure de ces dernières.

7. Système conforme à l'une des revendications 1 à 6 caractérisé en ce que la matière dudit tube (14) est électriquement isolante, en ce qu'un fil résistif chauffant (15) est enroulé hélicoïdalement autour dudit tube (14) et en ce que l'une (15a) des extrémités du fil résistif (15) est enroulée autour de ladite partie du connecteur en forme de languette (9) et est fixée sur celle-ci par soudage.

8. Système conforme à la revendication 7, caractérisé en ce qu'un capuchon (16) en matière isolante est fixé autour de ladite partie du connecteur en forme de languette, autour de ladite extrémité (15a) du fil résistif (15) et en partie autour de la partie (8) présentant les créneaux (3, 4, 5, 6, 7).

## Patentansprüche

1. Elektrisches Anschlußsystem für elektrische Heizelemente (2), mit einem elektrischen Steckverbinder (1), welcher Befestigungsmittel zu seiner Befestigung am einen Ende (2a) des Heizelements (2) und Anschlußmittel zu seinem Anschluß an einem Stromversorgungsleiter (11) umfaßt, wobei der Steckverbinder aus einem mit Zinnen (3), (4), (5), (6), (7), versehenen Meltallblattzuschnitt besteht, welcher um eine der Achse des Heizelements entsprechende Achse (X-X′) herum gebogen, bzw. gerollt ist, wobei der mit den Zinnen versehene Teil (8) des Metallblatts eine zungenförmige, um die Achse (X-X′) herum gebogene Verlängerung (9) aufweist, dadurch gekennzeichnet, daß die zungenförmige Verlängerung (9) des elektrischen Steckverbinders (1) auf eine der Enden (2a) der Röhre (14) des Heizelements (2) aufgesetzt ist und daß der Stromversorgungsleiter (11) aus einem zugeschnittenen Metallstreifen (11) mit zwei ausgeschnittenen Zungen (12), (13) besteht, welche derart zueinander gerichtet umgebogen sind, daß sie zwischen sich einen annähemd U-förmigen Raum mit einer annähernd zylindrischen Grundfläche (14a) einschließen, welche der Form des mit den Zinnen (3), (4), (5), (6), (7) versehenen Teils (8) angepaßt ist, so daß der Teil (8) durch Einstecken in den Stromversorgungsleiter (11) direkt angeschlossen werden kann.

2. System nach Anspruch 1, dadurch gekennzeichnet, daß die Zinnen (3), (4), (5), (6), (7) und die zungenförmige Verlängerung (9) vor dem Zusammenrollen des Blattes senkrecht zur Achse (X-X′), um welche das zugeschnittene Blatt anschließend gerollt wird, ausgerichtet sind.

3. System nach einem der Ansprüche 1 oder 2, dadurch gekennzeichnet, daß die zungenförmige Verlängerung (9) mit dem mit den Zinnen versehenen Teil über einen Steg (10) verbunden ist, dessen in Längsrichtung der zungenförmigen Verlängerung (9) gemessene Breite kleiner als die Höhe der Zinnen ist.

4. System nach einem der Ansprüche 1 bis 3, dadurch gekennzeichnet, daß der Blattzuschnitt so bemessen ist, daß nach Umbiegen, bzw. Zusammenrollen des Blattzuschnitts um die Achse (X-X′), die gegenüberliegenden Enden der zungenförmigen Verlängerung (9) und die gegenüberliegenden Höchststellen der Zinnen (3), (4), (5), (6), (7) fast mit einander in Berührung kommen.

5. System nach einem der Ansprüche 1 bis 4, dadurch gekennzeichnet, daß die Zungen (12), (13) des Streifens (11) nach außen gebogene Enden (12a), (13a) aufweisen, wodurch die Befestigung des Steckverbinders durch Einschieben des mit den Zinnen versehenen Teils (8) zwischen die Zungen (12), (13) erleichtert wird.

6. System nach einem der Ansprüche 1 bis 5, dadurch gekennzeichnet, daß der den Zungen (12), (13) benachbarte Bereich (11a) des Metallstreifens (11) eine den Zungen gegenüber in entgegengesetzte Richtung nach außen gewölbte Form aufweist, wobei die Wölbung annähernd derjenigen der Zungen (12), (13) entspricht.

7. System nach einem der Ansprüche 1 bis 6, dadurch gekennzeichnet, daß die Röhre (14) aus elektrisch nicht leitendem Material besteht, daß ein Widerstandsheizfaden (15) spiralförmig um die Röhre (14) gewickelt ist und daß eines der Enden (15a) des Heizfadens um die zungenförmige Verlängerung (9) des Steckverbinders herum gewickelt und auf dieser mittels Verschweißung befestigt ist.

8. System nach Anspruch 7, dadurch gekennzeichnet, daß eine Kappe (16) aus Isoliermaterial auf der zungenförmigen Verlängerung (9) des Steckverbinders, auf dem Ende (15a) des Widerstandsheizfadens (15) und teilweise auf dem mit den Zinnen (3), (4), (5), (6), (7) versehenen Teil (8) befestigt ist.

## Claims

1. An electrical connection system for an electrical heater element (2), the system comprising an electrical connector (1) including means for fixing it to one end (2a) of said heater element (2) and for connecting it to an electrical power supply conductor (11), said connector being constituted by a cutout metal sheet presenting crenellations (3, 4, 5, 6, 7), said sheet being rolled up about an axis (X-X′) corresponding to the axis of the heater element (2), the portion (8) of the sheet presenting the crenellations (3, 4, 5, 6, 7) being extended by a portion in the form of a tongue (9) rolled up about the above-specified axis (X-X′), the system being characterized in that the tongue-forming portion (9) of the electrical connector (1) is engaged on one of the ends (2a) of a tube (14) of said heater element (2), and in that the electrical power supply conductor (11) is constituted by a cutout metal blade (11) having two cutout tongues (12, 13) that are folded and curved towards each other so that between them they define a U-shape whose bottom presents a substantially cylindrical surface (14a) matching that defined by the crenellation-presenting portion (8) so that said portion can be directly connected by engagement in the power supply conductor (11).

2. A system according to claim 1, characterized in that, prior to the sheet being rolled up, the crenellations (3, 4, 5, 6, 7) and the tongue-forming portion (9) extend perpendicularly to the axis (X-X′) about which the cutout sheet is subsequently rolled up.

3. A system according to claim 1 or 2, characterized in that the tongue-forming portion (9) is connected to the crenellation-presenting portion via a tab (10) whose width measured in the long direction of the tongue-forming portion (9) is less than the height of the crenellations.

4. A system according to any one of claims 1 to 3, characterized in that the dimensions of the cutout sheet are such that when it is rolled up about said axis (X-X′), the opposite ends of the tongue-forming portion (9) and the opposite tops of the crenellations (3, 4, 5, 6, 7) are nearly in contact.

5. A system according to any one of claims 1 to 4, characterized in that the ends of the tongues (12, 13) of the blade (11) have respective outwardly folded portions (12a, 13a) so as to facilitate fixing the crenellation-presenting portion (8) of the connector by engagement thereof between the two tongues (12, 13).

6. A system according to any one of claims 1 to 5, characterized in that the portion (11a) of the blade that is adjacent to the two tongues (12, 13) has curvature whose convex side faces away from the tongues (12, 13) and said curvature substantially constitutes a continuation of the curvature of the tongues.

7. A system according to any one of claims 1 to 6, characterized in that said tube (14) is made of an electrically insulating material, in that a heating resistive wire (15) is helically wound around said tube (14), and in that one of the ends (15a) of the resistive wire (15) is wound around said tongue-forming portion (9) of the connector and is fixed thereto by welding.

8. A system according to claim 7, characterized in that a cap (16) of insulating material is fixed around said tongue-forming portion of the connector, about said end (15a) of the resistive wire (15) and also in part about the crenellation-presenting portion (8).
